# FASCICULE DE BREVET EUROPEEN

(11) **EP 0 189 708 B1**
(45) Date de publication et mention de la délivrance du brevet: **29.08.1990**
(21) Numéro de dépôt: 85402597.0
(22) Date de dépôt: 23.12.1985
(51) Int. Cl.: F24H 1/44, F24H 1/26, F24H 9/00

(54) **Générateur d'eau chaude à gaz**
Gaswassererhitzer
Gas-fired water heater

(30) Priorité: 26.12.1984 FR 8419826
(43) Date de publication de la demande: 06.08.1986
(73) Titulaire: Giraud, Jacques, F-44390 Nort sur Erdre (FR)
(72) Inventeur: Giraud, Jacques, F-44390 Nort sur Erdre (FR)
(74) Mandataire: Dawidowicz, Armand

(56) Documents cités:
- FR-A- 414 223
- FR-A- 826 477
- FR-A- 965 609
- FR-A- 1 095 505
- GB-A- 154 476
- GB-A- 321 044
- US-A- 1 754 102
- US-A- 4 397 297

## Description

La présente invention concerne les générateurs d'eau chaude chauffés au gaz, selon le préambule de la revendication 1. Un générateur d'eau chaude de ce type est décrit dans GB-A-154 476.

L'invention a également pour but d'éviter dans une telle chaudière la condensation dans la cheminée ou chambre de combustion qui surmonte directement le brûleur.

Un autre but encore de la présente invention est d'assurer, dans le circuit d'échange thermique entre les gaz chauds et l'eau, une circulation accélérée par le phénomène du thermo-siphon et d'améliorer l'échange thermique par un ou plusieurs surchauffeurs dans lesquels la circulation est assurée, de façon indépendante de la circulation d'ensemble de l'eau dans le générateur, par ledit phénomène de thermo-siphon.

FR-A-414 223 décrit une chaudière à combustible solide avec, dans le flux des gaz chauds, des échangeurs constitués chacun par un tube vertical à extrémité inférieure fermée dans lequel est monté un deuxième tube axial ouvert à ses deux extrémités, les extrémités supérieures des deux tubes étant en communication avec la chambre d'eau pour avoir une circulation par thermo-siphon avec descente de l'eau relativement froide par le tube axial et remontée de l'eau réchauffée par la chemise périphérique.

Aucun de ces deux brevets ne suggère de réaliser la chaudière de manière que la partie de l'échangeur montée dans la cheminée centrale et qui est de ce fait isolée contre toute déperdition par échange thermique avec l'ambiance et se trouve à la température la plus élevée, constitue un surchauffeur efficace.

Par ailleurs, FR-A-1 095 505 décrit une chaudière haute pression à vapeur ou eau chaude, comportant deux échangeurs, une double enveloppe avec des tubes disposés dans la cheminée pour améliorer l'échange thermique entre les gaz de combustion et l'eau froide arrivant dans cette enveloppe, ainsi qu'un surchauffeur constitué par un ballon placé dans la cheminée auquel l'eau chaude arrive depuis le sommet de l'enveloppe et en repart par un tube vers l'utilisation. La chaudière décrite dans ce document, qui fonctionne au charbon, ne permet pas de brancher le surchauffeur de manière à éviter la vaporisateur de l'eau.

Le problème est résolu par les caractéristiques de la seconde partie de la revendication 1.

Dans le cas d'un générateur d'eau chaude sanitaire fonctionnant en circuit ouvert avec une arrivée et une sortie d'eau reliées à la chaudière, le premier élément échangeur constitue une chaudière cylindrique qui entoure la cheminée verticale centrale et est subdivisée par des parois en chambres cylindriques concentriques communiquant alternativement en leurs points hauts et bas, l'arrivée de l'eau à chauffer ou réchauffer se faisant dans la chambre périphérique et le départ de l'eau chaude au point haut de la chambre la plus centrale. Avec cette réalisation, la masse d'eau remplissant la chaudière constitué par elle-même le calorifugeage, la partie la plus importante du volume et la plus froide se trouvant au contact de la paroi extérieure. Les parois autres que celle délimitant la cheminée centrale qui se trouve au contact direct de la flamme, restent à des températures très basses et elles peuvent être réalisées en des matériaux bon marché tels que les matières plastiques.

Dans le cas du générateur d'eau chaude en circuit ouvert ci-dessus, la sortie du ou des deuxièmes éléments échangeurs est branchée au point haut de la deuxième chambre à partir de la chambre constituée par la chemise d'eau au contact de la paroi de la cheminée du premier échangeur pour assurer son mélange avec de l'eau à température moyenne, le mélange restant isolé thermiquement de l'extérieur par les chemises d'eau périphériques.

L'invention sera décrite plus en détail ci-après dans son application à un générateur d'eau chaude à circuit ouvert et dans son application à un générateur d'eau chaude en circuit fermé avec échange thermique dans un ballon d'eau sanitaire, applications décrites à titre d'exemples avec référence aux dessins schématiques ci-annexés dans lesquels:
La figure 1 est une coupe axiale schématique d'un générateur d'eau chaude à circuit ouvert et la figure 2 est une coupe axiale schématique d'un ballon d'eau chaude sanitaire dont le circuit fermé d'eau chaude est réalisé conformément à l'invention.

Dans les dessins la référence 1 désigne le brûleur et la référence 2 la cheminée qui surmonte le brûleur et dans laquelle les gaz chauds G circulent dans le sens des double-flèches. Au centre de la cheminée 2 est monté un surchauffeur désigné par la référence générale 3 lequel est constitué par un tube cylindrique périphérique 4 fermé à ses deux extrémités et par un tube central 5 dont l'extrémité inférieure est ouverte. Dan les deux modes de réalisation la cheminée 2 est doublée par une paroi tubulaire 6 de manière à former au contact de la cheminée 2 une chambre concentrique formant chemise d'eau 7.

Dans le générateur d'eau chaude à circuit ouvert la chaudière est délimitée par une enveloppe cylindrique périphérique 8 fermée à ses deux extrémités et le volume intérieur en est subdivisé, outre par la paroi tubulaire 6, par d'autres parois tubulaires concentriques 9 et 10 de manière à former des chemises d'eau dans des chambres concentriques 11, 12 et 13. La paroi tubulaire 6 est interrompue à une certaine distance du fond de l'enveloppe cylindrique périphérique 8 pour ménager un passage inférieur 14 entre les chambres 11 et 7, la paroi tubulaire concentrique 9 est interrompue à une certaine distance de la paroi supérieure de l'enveloppe cylindrique périphérique 8 pour ménager un passage supérieur 15 entre les chambres concentriques 11 et 12 et la paroi tubulaire concentrique 10 est interrompue à une certaine distance du fond de l'enveloppe pour ménager un passage inférieur 16 entre les chambres concentriques 13 et 12.

Le tube central 5 du surchauffeur 3 est connecté à sa partie supérieure par un ou plusieurs tubes 17 avec le point haut de la chemise d'eau centrale 7 tandis que le point haut de la chemise d'eau périphérique 18 du surchauffeur 3 réalisée entre le tube 4 et le tube central 5 est connecté, par un ou plusieurs tubes 19, avec la partie supérieure de la chambre concentrique 11.

L'eau à chauffer arrive par le tube 20 connecté à la partie supérieure de la chambre concentrique 13 et le puisage s'effectue par un tube 21. La circulation de l'eau est matérialisée par des flèches à simple pointe E. L'eau arrive par le tube 20 sensiblement à la température de l'ambiance et descend dans la chambre concentrique 13 à faible vitesse étant donné la grande section de cette chambre. Elle passe ensuite par le passage 16 et remonte dans la chambre concentrique 12, passe au sommet de celle-ci par le passage 15 et redescend dans la chambre concentrique 11 en se réchauffant par échange thermique à travers la paroi tubulaire 6 et également par injection d'un courant d'eau chaude provenant du surchauffeur comme expliqué ci-après. Au bas de la chambre concentrique 11 l'eau passe dans la chemise d'eau 7 par le passage inférieur 14 et circule dans celle-ci dans le sens ascendant sous l'effet du prélèvement d'eau par le tube de puisage 21 et du phénomène de thermo-siphon qui prend naissance dans la chemise d'eau 7 et dans le surchauffeur 3.

En effet la colonne d'eau se trouvant dans la chemise d'eau 7 se réchauffe par échange direct avec les gaz chauds à travers la paroi de la cheminée 2 et la partie du courant ascendant qui n'est pas prélevée par le tube de puisage 21 est refoulée par le ou les tubes 17 dans le tube central 5 du surchauffeur 3. Ce courant d'eau descend dans le tube central 5 du surchauffeur et passe à l'extrémité inférieure de ce tube dans la chemise d'eau périphérique 18 du surchauffeur où elle est chauffée de manière intense par échange direct à travers la paroi 4, ce qui entraîne une accélération du débit résultant du phénomène de thermo-siphon et ce débit est renvoyé par le ou les tubes 19 au sommet de la chambre concentrique 11. Il se produit donc sous l'effet du phénomène de thermo-siphon qui prend naissance de façon intense dans la chemise d'eau 7 et 18 une circulation interne de l'eau chaude qui est indépendante du débit de puisage. Cette circulation est ascendante dans la chemise 7, passe par les tubes 17, est descendante dans le tube central 5 du surchaf- feur et ascendante dans la chemise d'eau 18, passe par les tubes 19 et est descendante dans la chemise concentrique 11 où le volume en circulation se mélange avec un débit provenant de la chambre concentrique 12 égal au débit de puisage.

Du fait de ce fonctionnement, on obtient un meilleur échange thermique en raison de la vitesse d'écoulement, très supérieure à celle correspondant au simple débit de puisage, de l'eau au contact des parois léchées par les gaz chauds et une tendance à l'égalisation des températures en tous les points desdites parois. La partie de la chaudière où s'effectue cet échange thermique intense est calorifugée par la masse d'eau entrante qui circule dans les chambres concentriques 13 et 12 à une vitèsse très faible du fait de la grande section de ces chambres et du débit réduit qui correspond au seul débit de puisage.

Dans la figure 2 les mêmes références ont été utilisées pour désigner les éléments équivalents à ceux de la figure 1. La différence essentielle réside dans le fait que le générateur est en circuit fermé, le circuit d'eau chaude du générateur étant enfermé dans un ballon constitué par une paroi 22 entourée par une couche d'isolation thermique 23, l'eau sanitaire arrivant par une conduite 24 laquelle est de préférence prolongée, comme illustré en traits mixtes à la figure 2 en 24', jusqu'au bas de la réserve et étant prélevée par une conduite 25. Les chambres concentriques 11, 12 et 13 qui sont noyées dans le volume d'eau du ballon sont constituées chacune par deux parois cylindriques 25 serties soudées à leurs deux extrémités. La paroi tubulaire 6 est également soudée à ses deux extrémités sur la surface extérieure de la paroi délimitant la cheminée 2, les passages 14,15,16 aux points successivement haut et bas entre les chambres concentriques sont réalisés par des tubes 27 répartis à la périphérie. La circulation dans le circuit d'eau constitué par la chemise d'eau 7 et les chambres concentriques 11, 12 et 13 se fait uniquement sous l'effet du phénomène de thermo-siphon dans la chemise d'eau 7 et elle se fait de la chemise intérieure vers la chambre extérieure avec retour du bas de la chambre concentrique périphérique 13 au bas de la chemise d'eau 7 par les tubes 27. Le débit ascendant dans la chemise d'eau 7 qui résulte uniquement du phénomène de thermo-siphon se répartit entre un débit refoulé, comme illustré par la flèche 28, au sommet de la chambre concentrique 11 et un débit par le tube 17 vers le tube central 5 du surchauffeur, débit qui est induit par le phénomène de thermo-siphon dans ledit surchauffeur, ce débit étant réinjecté par le tube 19 avec le débit refoulé selon la flèche 28 pour assurer la circulation dans les chambres concentriques 11, 12 et 13. Outre l'amélioration de l'échange thermique avec les gaz chauds résultant de la vitesse de circulation au contact des parois chauffées par les gaz ci-dessus décrite, l'invention assure une circulation naturelle dans le circuit d'échange avec une vitesse dans ledit circuit, d'autant plus réduite que la différence des températures entre l'eau du générateur et l'eau à chauffer est plus réduite ce qui favorise l'échange calorifique. Il est évident que les chambres concentriques 11, 12 et 13 et leurs tubes de connexion pourraient être remplacés par un serpentin raccordant les tubes 19 et 27 en bénéficiant de la circulation induite par la chemise d'eau 7 et le surchauffeur 3 mais la vitesse d'écoulement serait constante tout au long du circuit d'échange ce qui supprimerait l'avantage ci-dessus d'une vitesse d'écoulement au contact des parois d'autant plus faible que la différence des températures des liquides participant à l'échange est plus faible.

Les modes de réalisation ci-dessus décrits à titre d'exemples sont susceptibles de recevoir diverses modifications sans sortir du cadre des revendications. C'est ainsi que plusieurs générateurs à circuit ouvert tels que décrits avec référence à la figure 1 peuvent être branchés en parallèles pour former une batterie et accroître la puissance de l'installation. Il est également possible de faire fonctionner l'installation avec un accélérateur à débit variable ou à fonctionnement contrôle par sonde ou aquastat de façon connue. Enfin en accroissant le diamètre de la cheminée ou chambre de combustion 2 il est possible de monter une pluralité de surchauffeurs, par exemple au moins trois pour des raisons de symétrie, ces surchauffeurs étant branchés en parallèle.

## Revendications

1. Un générateur d'eau chaude à gaz comportant une cheminée verticale (2) dans laquelle les gaz chauds circulent selon un courant ascendant, la paroi (2) de cette cheminée délimitant une chemise d'eau périphérique (7) constituant une partie d'un circuit de circulation d'eau d'un premier échangeur entourant la cheminée verticale et au moins un deuxième élément échangeur (3) constitué par un tube axial (5) et une chemise périphérique (18), monté verticalement dans ladite cheminée (2), caractérisé en ce que chaque deuxième élément échangeur (3) constitue un surchauffeur de l'eau déjà chauffée dans le premier échangeur, l'arrivée d'eau à ce ou ces deuxièmes éléments échangeurs se faisant, depuis le sommet de la chemise d'eau périphérique (7) du premier échangeur au contact de la cheminée (2), par letubeaxial (5) à circulation descendante de ce deuxième élément échangeur et la sortie, depuis le sommet de la chemise périphérique (18) de ce deuxième élément échangeur vers un point intermédiaire (19) du circuit de circulation d'eau interne du générateur, et dans lequel l'eau circule en étant canalisée de la périphérie vers le centre, l'eau à chauffer arrivant dans cette chemise périphérique (7) en contact direct avec la paroi (2) de la chemise au point bas (14) pour être évacuée au point haut de ladite chemise.

2. Un générateur d'eau chaude à gaz selon la revendication 1 fonctionnant en circuit ouvert avec une arrivée d'eau (20) et une sortie d'eau (21) reliées à la chaudière, caractérisé en ce que le premier échangeur constitue une chaudière cylindrique (8) qui entoure la cheminée verticale centrale (2) et est subdivisée par des parois (6,9,10) en chambres cylindriques concentriques (7, 11, 12, 13) communiquant alternativement en leurs points hauts et bas (14, 15, 16), l'arrivée (20) de l'eau à chauffer ou réchauffer se faisant dans la chambre périphérique (13) et le départ (21) de l'eau chaude au point haut de la chambre (7) la plus centrale.

3. Un générateur d'eau chaude selon la revendication 2, caractérisé en ce que la sortie (19) du ou des deuxièmes éléments échangeurs est branchée au point haut de la deuxième chambre (11) à partir de la chambre constituée par la chemise d'eau au contact de la paroi de la cheminée du premier échangeur pour assurer son mélange avec de l'eau à température moyenne, le mélange restant isolé thermiquement de l'extérieur par les chemises d'eau périphériques (12-13).

## Patentansprüche

1. Ein Gaswassererhitzer mit verikalem Kamin (2), worin die heißen Gase aufsteigend zirkulieren, während die Wand (2) dieses Kamins einen peripheren Wassermantel (7) begrenzt, der einen Teil eines Wasserkreislaufs eines ersten Austauschers, der den vertikalen Kamin umgibt, bildet, und wenigstens ein zweites Austauscherelement (3), bestehend aus einem axialen Rohr (5) und einem peripheren Mantel (18), vertikal in diesem Kamin (2) montiert, dadurch gekennzeichnet, daß jedes zweite Austauscherelement (3) einen Überhitzer für das bereits im ersten Austauscher erhitzte Wasser bildet, wobei der Wasserzufluß zu diesem bzw. diesen zweiten Austauscherelementen, ausgehend vom Scheitelpunkt des peripheren Wassermantels (7) des ersten Austauschers beim Kontakt mit dem Mantel (2) über das axiale Rohr (5) für die Aufwärtszirkulation dieses zweiten Austauscherelements zum Auslauf erfolgt und vom Scheitelpunkt des peripheren Mantels (18) dieses zweiten Austauscherelements zu einem Zwischenpunkt (19) des Wasser-Innenkreislaufs des Erhitzers vonstatten geht, und worin das Wasser zirkuliert und gleichzeitig von der Peripherie zur Mitte hin geleitet wird, während das zu erhitzende Wasser in direktem Kontakt mit der Wand (2) des Mantels am Tiefpunkt (14) in diesen peripheren Mantel (7) eintritt, um am hochliegenden Punkt des genannten Mantels abgeleitet zu werden.

2. Ein Gaswassererhitzer nach Anspruch 1 mit offenem Kreislauf und einem Wassereintritt (20) und einem Wasseraustritt (21), die an den Kessel angeschlossen sind, dadurch gekennzeichnet, daß der erste Austauscher einen zylindrischen Kessel (8) bildet, der den mittleren vertikalen Kamin (2) umgibt und durch Wände (6, 9, 10) in konzentrischezylindrische Kammern (7,11,12,13) unterteilt ist, die an den hochliegenden bzw. tiefliegenden Punkten (14,15,16) abwechselnd kommunizieren, während der Eintritt (20) des zu erhitzenden oder zu überhitzenden Wassers in der peripheren Kammer (13) vonstatten geht und der Austritt (21) des Heißwassers am hochliegenden Punkt der zentralsten Kammer (7) abläuft.

3. Ein Wassererhitzer nach Anspruch 2, dadurch gekennzeichnet, daß der Austritt (19) aus dem bzw. den zweiten Austauscherelementen mit dem hochliegenden Punkt der zweiten Kammer (11) verbunden ist, ausgehend von der Kammer, die durch den Wassermantel in Kontakt mit der Wand des Kamins des ersten Austauschers gebildet wird, um die Vermischung mit dem Wasser mittlerer Temperatur sicherzustellen, wobei die Vermischung thermisch nach außen durch die peripheren Wassermäntel (12-13) isoliert bleibt.

## Claims

1. A gas-fired water heater including a vertical shaft (2) in which the hot gases circulate in an ascending current, the wall (2) of this shaft defining a peripheral water jacket (7) constituting a portion of a water circulation circuit of a first exchanger surrounding the vertical shaft and at least a second exchanger element (3) constituted by an axial tube (5) and a peripheral jacket (18), mounted vertically inside said shaft (2), characterized in that each second exchanger element (3) forms an overheater for the water already heated in the first exchanger, the inflow of the water to this or these second exchanger elements being effected, from the top of the peripheral water jacket (7) of the first exchanger in contact with the shaft (2), via the descending current axial tube (5) of this second exchanger element and the outflow, from the top of the peripheral jacket (18) of this second exchanger element toward an intermediate point (19) of the inner water circulation circuit of the heater, and in which the water flows while being channelled from the periphery to the center, the water to be heated coming in this peripheral jacket (7) in direct contact with the wall (2) of the jacket at the bottom point (14) in order to be discharged at the top point of said jacket.

2. A gas-fired water heater according to claim 1, operating as an open circuit with a water inlet (20) and a water outlet (21) connected to the boiler, characterized in that the first exchanger constitutes a cylindrical boiler (8) which surrounds the central vertical shaft (2) and is subdivided by walls (6, 9, 10) into concentrical cylindrical chambers (7, 11, 12, 13) communicating alternately at their top and bottom points (14, 15, 16), the inlet (20) for the water to be heated or reheated being provided in the peripheral chamber (13) and the outlet (21) for the hot water at the top point of the most central chamber (7).

3. A water heater according to claim 2, characterized in that the outlet (19) of the second exchanger element or elements is connected at the top point of the second chamber (11) starting from the chamber constituted by the water jacket in contact with the wall of the shaft of the first exchanger in order to ensure its mixture with water at a medium temperature, the mixture remaining thermally insulated from the outside by the peripheral water jackets (12-13).
